# EUROPÄISCHE PATENTSCHRIFT

(11) **EP 0 030 679 B1**
(45) Veröffentlichungstag und Bekanntmachung des Hinweises auf die Patenterteilung: **08.02.1984**
(21) Anmeldenummer: 80107582.1
(22) Anmeldetag: 04.12.1980
(51) Int. Cl.: B23K 9/00, H05B 7/18, H05H 1/00, F23D 13/30

(54) **Düse für ein Hochstromplasmatron**
High-power plasmatron's nozzle
Tuyère pour plasmatron de grande puissance

(30) Priorität: 18.12.1979 DD 217773
(43) Veröffentlichungstag der Anmeldung: 24.06.1981
(73) Patentinhaber: VEB Edelstahlwerk 8. Mai 1945 Freital, DDR-8210 Freital (DD)
(72) Erfinder: Grünler, Armin, DDR-8010 Dresden (DD); Pötzsch, Erich, DDR-8210 Freital (DD); Pietzsch, Herbert, DDR-8210 Freital (DD); Lachner, Walter, Dipl. Jur., DDR-8021 Dresden (DD)
(74) Vertreter: Puchberger, Rolf, Dipl. Ing.

## Beschreibung

Die Erfindung betrifft eine Düse für ein Hochstromplasmatron, wobei die Düse aus einem einzigen, in seiner Gesamtheit als Verschleißteil ausgebildeten, austauschbaren, zentrisch zur Kathode vorgesehenen Einsatz besteht, und ein Kühlmantel für die Düse vorgesehen ist.

Plasmatrone zum Schweißen, Schneiden und Schmelzen von Werkstoffen sind bekannt. Sie bestehen zumeist aus einem Kathodenblock, der Kathode und dem Kühlmantel mit einer die Kathode umgebenden Düse. Das plasmabildende Gas strömt zwischen Kathode und Düse.

Bei einer bekannten Düse mit den Merkmalen nach dem Oberbegriff des Anspruches 1 (GB-A-1 376 527) ist der Düseneinsatz in den Düsenhalter eingeschraubt.

Bei Plasmatronen mit Stromstärken von mehre-- ren kA sind die Düsen durch sehr hohe Temperaturen und Nebenbogenbildung einem starken Verschleiß unterworfen. Ihre Haltbarkeit beträgt nur einige Stunden. Es wurde versucht, zur Erhöhung der Lebensdauer die geometrische Form der Düse zu verändern, ihre Kühlung zu verbessern und wie in der DD-A-131 218 beschrieben, die Düse aus mehreren Ringen zu fertigen, die mit einer Gleitdichtung aufgesetzt und durch Verschraubung oder Bajonettverschluß befestigt werden.

Das Ziel der Erfindung besteht in der Senkung des Materialaufwandes für die Reparatur, der Verringerung der Reparaturzeit und der Reparaturkosten bei gleichzeitiger Erhöhung der Lebensdauer der Düse.

Erfindungsgemäß wird die Aufgabe durch die im Anspruch aufgeführten Merkmale gelöst.

Die Erfindung wird anhand der Zeichnung näher erläutert. Der als Verschleißteil ausgebildete Düseneinsatz 1 ist mittels des Lotes 2 im Düsenkörper 3 zentrisch um die Kathode 4 befestigt. Während der Betriebszeit des Brenners wird die Düse so gekühlt, daß ein Aufschmelzen des Lotes nicht erfolgt. Nach eingetretenem Verschleiß des Düseneinsatzes 1 wird durch Erwärmen der Düse das Lot 2 aufgeschmolzen und damit der Düseneinsatz 1 vom Düsenkörper 3 getrennt. Nachfolgend wird der neue Düseneinsatz 1 mit dem Düsenkörper 3, wie oben beschrieben, verbunden.

## Patentansprüche

Düse für ein Hochstromplasmatron, wobei die Düse aus einem einzigen, in seiner Gesamtheit als Verschleißteil ausgebildeten, austauschbaren, zentrisch zur Kathode (4) vorgesehenen Einsatz (1) besteht, und ein Kühlmantel für die Düse vorgesehen ist, dadurch gekennzeichnet, daß der Einsatz (1) direkt mittels eines Lotes (2) im Düsenkörper befestigt ist und die Düsenkühlung so abgestimmt ist, daß während der Betriebszeit des Brenners ein Aufschmelzen des Lotes nicht erfolgt.

## Claims

A heavy-current plasmatron nozzle consisting of a single interchangeable insert (1) in the general form of a wearing element disposed centrally with respect to the cathode (4), a cooling jacket being provided for the nozzle, characterised in that the insert (1) is secured directly in the nozzle body by means of a solder (2) and the nozzle cooling is so adapted that the solder does not melt while the burner is in operation.

## Revendications

Tuyère pour plasmatron de grande puissance, suivant laquelle la tuyère est constituée par un élément d'insertion (1) d'une seule pièce, agencé dans son ensemble en tant que pièce d'usure, interchangeable, prévu concentriquement autour de la cathode (4), et un chemisage de refroidissement étant prévu pour ladite tuyère, caractérisée par le fait que l'élément d'insertion (1) est directement fixé, au moyen d'une brasure (2) dans le corps de tuyère, et que le refroidissement de la tuyère est déterminé de façon que, pendant le temps de fonctionnement du brûleur, il ne se produise pas de fusion de ladite brasure.
